# FASCICULE DE BREVET EUROPEEN

(11) **EP 3 581 702 B1**
(45) Date de publication et mention de la délivrance du brevet: **25.11.2020**
(21) Numéro de dépôt: 19178677.1
(22) Date de dépôt: 06.06.2019
(51) Int. Cl.: D06F 75/40, A47L 11/34, B08B 3/00, D06F 75/12, D06F 87/00, D06F 73/00

(54) **APPAREIL DE TRAITEMENT DU LINGE A LA VAPEUR COMPORTANT UN DISPOSITIF SUPPORT**
WÄSCHEBEHANDLUNGSGERÄT MIT DAMPF, DAS EINE HALTERUNGSVORRICHTUNG UMFASST
DEVICE FOR TREATING LAUNDRY WITH STEAM COMPRISING A SUPPORT DEVICE

(30) Priorité: 12.06.2018 FR 1855137
(43) Date de publication de la demande: 18.12.2019
(73) Titulaire: SEB S.A., 69130 Ecully (FR)
(72) Inventeur: D'OLIVIERA DIAS, Laurent, 42400 Saint-Chamond (FR); PEYSSELON, Florent, 69002 Lyon (FR); LAUCHET, Nicolas, 38780 Estrablin (FR)
(74) Mandataire: SEB Developpement Brevets

(56) Documents cités:
- EP-A1- 2 586 908
- WO-A1-2013/000266
- CN-U- 205 603 917
- US-A1- 2010 058 625

## Description

La présente invention se rapporte à un appareil de traitement du linge à la vapeur comportant une base renfermant un réservoir d'eau, reliée par un conduit à un outil de repassage et/ou défroissage comprenant au moins un trou pour l'émission de la vapeur. L'invention se rapporte plus particulièrement à un appareil comportant au moins un mât qui supporte un élément d'accrochage sur lequel un vêtement peut être accroché et/ou appuyé pour permettre son traitement à l'aide de l'outil et comprenant un dispositif support pour poser l'outil de manière stable lors des phases inactives de repassage et/ ou défroissage.

Il est connu du modèle d'utilité Chinois CN205603917U, un appareil de défroissage comprenant une base renfermant un réservoir d'eau reliée par un conduit à une tête de défroissage et deux mats télescopiques supportant un cintre sur lequel un vêtement peut être accroché. Cet appareil comporte un dispositif support pour poser la tête de défroissage, ce dispositif support étant amovible et pouvant être disposé selon différentes orientations sur un bras pour favoriser l'ergonomie d'utilisation de l'appareil.

Toutefois, un tel dispositif support présente l'inconvénient de faire saillie sur un côté de l'appareil et de ne pas permettre l'obtention d'un appareil compact lorsque l'utilisateur souhaite ranger l'appareil. En effet, même si l'utilisateur rabaisse au maximum les mâts à l'aide du système télescopique pour réduire la hauteur de l'appareil, l'outil restera positionné sur le dispositif support qui fait latéralement saillie de sorte que le conduit pourra facilement être accroché lors du transport de l'appareil ou lors de son stockage.

Aussi, un but de la présente invention est de proposer un appareil de repassage/défroissage remédiant à cet inconvénient.

A cet effet, l'invention a pour objet un appareil pour le traitement du linge à la vapeur comportant une base renfermant un réservoir d'eau, reliée par un conduit à un outil de repassage et/ou défroissage comprenant au moins un trou pour l'émission de la vapeur, au moins un mât qui supporte un élément de maintien sur lequel un vêtement peut être disposé et/ou appuyé pour permettre son traitement à l'aide de l'outil, et un dispositif support pour poser l'outil de manière stable lors des phases inactives de repassage et/ou défroissage, ledit dispositif support comportant un organe de fixation destiné à coopérer avec un premier élément de fixation complémentaire porté par le mât pour permettre la fixation amovible du dispositif support sur le mât, caractérisé en ce que la base comporte un deuxième élément de fixation complémentaire permettant la fixation amovible du dispositif support sur la base.

Une telle caractéristique permet de disposer le dispositif support directement sur la base ce qui permet d'obtenir un ensemble plus compact. En particulier, lorsque l'outil repose sur la base, le conduit reliant l'outil à la base peut être maintenu au voisinage immédiat de la base, par exemple en l'enroulant autour de cette dernière ce qui permet de réduire les risques d'accrochage du conduit lors du transport ou du stockage de l'appareil.

Selon une caractéristique avantageuse de l'invention, la base est disposée de manière amovible sur un socle supportant le mât.

Une telle caractéristique permet l'obtention d'un ensemble base/outil amovible qui peut être utilisé indépendamment de l'ensemble mât/élément de maintien prévu pour accrocher le vêtement à repasser.

En particulier, le fait que le dispositif support puisse être fixé directement sur la base permet alors d'avoir un ensemble autonome facilement transportable.

Selon une autre caractéristique avantageuse de l'invention, la base comporte une poignée de préhension pour son transport.

Une telle caractéristique permet de faciliter le transport de l'ensemble base / outil amovible.

Selon une autre caractéristique avantageuse de l'invention, l'organe de fixation est une patte de fixation et les éléments de fixation complémentaires sont des orifices destinés à recevoir la patte de fixation.

Un tel système de fixation présente l'avantage d'être simple et économique à réaliser, tout en procurant une bonne ergonomie d'utilisation.

Selon une autre caractéristique avantageuse de l'invention, la patte de fixation s'insère dans l'orifice par un déplacement sensiblement vertical de haut en bas.

Selon une autre caractéristique avantageuse de l'invention, le premier élément de fixation complémentaire est porté par un bras qui s'étend transversalement au mât.

Une telle caractéristique permet de déporter le dispositif support du mât pour une meilleure ergonomie d'utilisation.

Selon une autre caractéristique avantageuse de l'invention, le premier élément de fixation complémentaire permet la fixation du dispositif support à une extrémité libre du bras, l'autre extrémité du bras étant fixée au mât.

Selon une autre caractéristique avantageuse de l'invention, le deuxième élément de fixation complémentaire est ménagé à proximité de l'extrémité supérieure de la base, de préférence en bordure d'une surface supérieure de la base.

Une telle caractéristique permet d'offrir une bonne visibilité de l'élément de fixation complémentaire pour une plus grande ergonomie d'utilisation.

Selon une autre caractéristique avantageuse de l'invention, l'outil est un fer à repasser. De manière avantageuse, le fer comporte une semelle chauffante surmontée d'un corps comprenant une poignée de préhension faisant saillie sur un côté du corps, la poignée de préhension s'étendant latéralement à la semelle et se trouvant en porte à faux par rapport à cette dernière.

Selon une autre caractéristique avantageuse de l'invention, le dispositif support comporte un corps en matière plastique présentant une surface munie de patins thermiquement isolants contre lesquels l'outil est destiné à reposer.

Une telle caractéristique permet d'obtenir un dispositif support peu couteux à fabriquer et léger.

Selon une autre caractéristique avantageuse de l'invention, l'élément de maintien supporté par le mât est un cintre et/ou une planche de repassage.

Selon une autre caractéristique avantageuse de l'invention, la planche de repassage est montée pivotante sur le mât au moyen d'un dispositif d'articulation permettant d'immobiliser la planche de repassage selon différentes inclinaisons.

Selon une autre caractéristique avantageuse de l'invention, l'appareil comporte un dispositif accroche cintre disposé à une extrémité supérieure de la planche de repassage, lorsque cette dernière occupe une position verticale, le dispositif accroche cintre comportant un troisième élément de fixation complémentaire permettant la fixation amovible du dispositif support lorsque la planche de repassage occupe une position inclinée ou horizontale.

Selon une autre caractéristique avantageuse de l'invention, le dispositif d'articulation permet l'immobilisation de la planche de repassage dans au moins une position horizontale, une position verticale et une position intermédiaire entre la position verticale et la position horizontale.

Une telle caractéristique permet d'optimiser l'ergonomie d'utilisation de l'appareil en proposant trois positions procurant des ergonomies d'utilisation très différentes.

Selon une autre caractéristique avantageuse de l'invention, le mât est télescopique.

Une telle caractéristique permet d'adapter la hauteur de la planche de repassage.

Selon une autre caractéristique avantageuse de l'invention, le mât est disposé verticalement.

Selon une autre caractéristique avantageuse de l'invention, l'appareil comporte deux mâts parallèles qui supportent la planche de repassage.

Selon une autre caractéristique avantageuse de l'invention, le premier élément de fixation permet la fixation du dispositif support dans une position dans laquelle le plan passant par les deux mâts constitue un plan de symétrie du dispositif support.

Selon une autre caractéristique avantageuse de l'invention, la base comporte une pompe électrique permettant d'envoyer de l'eau du réservoir en direction de l'outil de défroissage, l'outil de défroissage comportant une chambre de vaporisation instantanée.

Une telle caractéristique permet d'avoir une base très simple à réaliser et peu encombrante, la production de vapeur étant réalisée directement dans la chambre de vaporisation portée par l'outil de défroissage.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- Les figures 1 et 2 sont des vues en perspective d'un appareil de repassage selon un mode particulier de réalisation de l'invention ;
- La figure 3 est une vue, en perspective, de l'appareil avec la base soulevée du socle et le dispositif support accroché à la base ;
- La figure 4 est une vue en perspective de la planche de repassage avec le dispositif support soulevé du bras fixé au mât ;
- Les figures 5 et 6 sont des vues en perspective éclatée de la base et du dispositif support ;
- La figure 7 est une vue en perspective du dispositif support accouplé à la base ;
- La figure 8 est une vue en perspective d'une variante de réalisation de la planche de repassage équipée d'un plot accroche cintre prévu pour permettre la fixation du dispositif support, la planche de repassage étant représentée en position horizontale ;
- La figure 9 est une vue similaire à celle de la figure 7 avec le dispositif support fixé au plot accroche cintre.

Seuls les éléments nécessaires à la compréhension de l'invention ont été représentés. Pour faciliter la lecture des dessins, les mêmes éléments portent les mêmes références d'une figure à l'autre. On notera que dans ce document, les termes "horizontal", "vertical", "inférieur", "supérieur", "avant", "arrière" employés pour décrire l'appareil font référence à cet appareil lorsqu'il repose à plat sur son socle comme cela est illustré sur la figure 1.

Les figures 1 et 2 représentent un appareil de repassage à la vapeur comportant une base 1 portative reliée par un conduit 2, flexible, à un fer à repasser 3 à vapeur, la base 1 étant reliée électriquement à un réseau domestique par un câble, non visible sur les figures.

La base 1 comprend un réservoir 10 amovible et une pompe qui puise l'eau dans le réservoir 10 pour l'envoyer vers le fer à repasser 3 au travers d'un tuyau intégré dans le conduit.

Le fer à repasser 3 comporte, de manière connue en soi, une semelle 30 plane surmontée d'un corps qui comprend une poignée de préhension 31 comportant une extrémité arrière libre faisant saillie latéralement au corps. Le corps renferme, de manière connue en soi, une fonderie qui est au contact thermique de la semelle et qui comprend une résistance chauffante, régulée au moyen d'un thermostat non réglable, permettant de maintenir la température de la semelle 30 autour d'une température de consigne de l'ordre de 135°C.

La fonderie est avantageusement réalisée en aluminium et elle comporte une chambre de vaporisation instantanée dans laquelle de l'eau issue du réservoir 10 est injectée par la pompe, le fonctionnement de la pompe étant commandé par une gâchette 32 disposée sous l'extrémité avant de la poignée 31. La pompe et la chambre de vaporisation sont avantageusement dimensionnées pour permettre la production d'un débit de vapeur de l'ordre de 25 g/min en continu lorsque la gâchette 32 est actionnée, la semelle 30 comprenant classiquement des trous 30A pour l'émission de vapeur.

L'appareil comporte également un socle 4 sur lequel vient reposer de manière amovible la base 1, cette dernière étant munie d'une poignée 11 à son extrémité supérieure pour faciliter son transport. Le socle 4 comporte avantageusement une empreinte 41, visible sur la figure 3, épousant le contour externe de la base et dans laquelle vient s'engager l'extrémité inférieure de la base 1.

De manière préférentielle, le socle 4 comporte deux mâts 40 télescopiques comprenant une extrémité supérieure supportant une planche de repassage 5 rigide comprenant une surface de repassage 50, avantageusement plane, destinée à être recouverte d'une housse, non représentée sur les figures, et sur laquelle du linge à défroisser peut-être disposé.

La planche de repassage 5 est montée pivotante sur l'extrémité des mâts 40 au moyen d'un dispositif d'articulation 6 permettant d'immobiliser la planche de repassage 5 selon différentes inclinaisons et avantageusement dans une position verticale (illustrée sur les figures 1 et 2), dans une position horizontale, et dans une position intermédiaire dans laquelle la planche de repassage 5 forme avantageusement un angle de l'ordre de 40° par rapport à la verticale.

Ce dispositif d'articulation 6 est par exemple conforme à celui décrit plus en détails dans la demande de brevet déposée en France par la demanderesse sous le numéro de dépôt FR 1756063.

Conformément aux figures 2 et 4, l'un des mâts 40 télescopique supporte un bras 7 transversal à l'extrémité duquel est disposé un dispositif support 8 sur lequel le fer à repasser 3 peut être disposé lors des phases inactives de repassage/défroissage.

Le dispositif support 8 comporte un corps en matière plastique présentant une surface plane 80 comprenant des patins 81 thermiquement isolants contre lesquels la semelle 30 est destinée à reposer lorsque le fer à repasser 3 repose sur le dispositif support 8.

Le dispositif support 8 comporte également une jupe 82 qui borde l'extrémité inférieure de la surface 80 et qui présente une forme adaptée pour retenir stablement le fer à repasser 3 sur le dispositif support 8 lorsque la surface 80 forme un angle de l'ordre de 15° par rapport au plan vertical, la jupe 82 présentant une échancrure 82A dans sa partie médiane pour le passage de la poignée 31 du fer à repasser.

Conformément aux figures 4 à 6, le dispositif support 8 comporte un organe de fixation 83 permettant sa fixation au bras 7 et la base 1, cet organe de fixation étant avantageusement constituée par une patte de fixation 83 s'étendant sensiblement verticalement et présentant une extrémité supérieure reliée à une traverse 84 ménagée derrière la surface 80, la patte de fixation 83 comprenant une extrémité inférieure libre.

Cette patte de fixation 83 peut venir s'engager dans un premier orifice 70 de forme complémentaire ménagé à l'extrémité du bras 7, illustré sur les figures 3 et 4, afin de permettre au dispositif support 8 d'être disposé à proximité de la planche de repassage 5. De manière préférentielle, le premier orifice 70 permet l'orientation du dispositif support 8 dans une position latérale, illustrée sur les figures 1 et 2, dans laquelle le fer à repasser 3 peut-être engagé sur le dispositif support 8 en orientant la semelle 30 perpendiculairement au plan vertical de la planche à repasser 5. Une telle orientation du dispositif support 8 présente l'avantage d'offrir une même ergonomie d'utilisation que l'utilisateur soit placé devant ou derrière la planche lors de l'opération de défroissage vertical.

Conformément aux figures 5 à 7, la patte de fixation 83 peut également venir s'engager dans un deuxième orifice 12, de forme semblable à celle du premier orifice 70, ménagée à l'extrémité supérieure de la base 1.

Ce deuxième orifice 12 est avantageusement disposé sur la surface supérieure de la base 1, en bordure de cette dernière de manière à ce que la base 1 puisse être transportée d'une seule main par sa poignée 11 avec le fer à repasser 3 placé sur le dispositif support 8 accroché en bordure de la base 1, ainsi que cela est illustrée sur la figure 7.

Conformément aux figures 8 et 9, la patte de fixation 83 peut également venir s'engager dans un troisième orifice 90, de forme semblable à celui des premier et deuxième orifices 12, 70, ménagé sur un plot accroche cintre 9 permettant l'accrochage d'un cintre, non représenté sur les figures, à l'extrémité supérieure de la planche de repassage 5 lorsque cette dernière occupe la position verticale afin que le vêtement accroché au cintre s'étende devant la surface de repassage 50.

Ainsi, lorsque la planche de repassage 5 est disposée horizontalement, ainsi que cela est représenté sur les figures 8 et 9, le dispositif support 8 peut être accroché directement sur le plot accroche cintre 9 et se trouver à proximité immédiate de la surface de repassage 50.

L'appareil ainsi réalisé a l'avantage de présenter une grande ergonomie d'utilisation tout en étant très économique à fabriquer.

En effet, dans une première configuration d'utilisation, l'ensemble de production de vapeur, constitué par la base 1 associée au fer à repasser 3, peut être utilisé en association avec le socle 4 et la table de repassage 5 pour effectuer des travaux de défroissage avec une grande efficacité. Dans ce cas, l'utilisateur peut placer le dispositif support 8 au bout du bras 7, ou sur le plot accroche cintre 9 lorsque la planche de repassage 5 est disposée horizontalement, ce qui lui permet de pouvoir utiliser ce dispositif support 8 pour poser le fer à repasser 3, lorsque nécessaire, à proximité immédiate de la planche de repassage 5.

Dans une deuxième configuration, l'ensemble de production de vapeur, constitué par la base 1 associée au fer à repasser 3, peut être utilisé seul et être facilement transporté au moyen de sa poignée 11 en fixant le dispositif support 8 sur la base 1. Dans cette configuration d'utilisation, la base 1 peut par exemple être utilisée en étant placée sur une table de sorte que le dispositif support 8 reste facilement accessible pour l'utilisateur.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, l'organe de fixation du dispositif support pourra être réalisé par un aimant coopérant avec une première plaque métallique portée par le mât et une deuxième plaque métallique portée la base.

Ainsi, dans une variante de réalisation non représentée, le premier élément de fixation complémentaire pourra être ménagé directement dans la planche de repassage.

Ainsi dans une variante de réalisation non représentée, la planche de repassage pourra être supportée par un seul mât.

Ainsi dans un autre mode de réalisation non représenté, la base pourra générer de la vapeur et être reliée par un conduit à une brosse de défroissage émettant de la vapeur.

## Revendications

1. Appareil pour le traitement du linge à la vapeur comportant une base (1) renfermant un réservoir d'eau (10), reliée par un conduit (2) à un outil (3) de repassage et/ou défroissage comprenant au moins un trou (30A) pour l'émission de la vapeur, au moins un mât (40) qui supporte un élément de maintien (5) sur lequel un vêtement peut être accroché et/ou appuyé pour permettre son traitement à l'aide de l'outil (3), et un dispositif support (8) pour poser l'outil (3) de manière stable lors des phases inactives de repassage et/ou défroissage, ledit dispositif support (8) comportant un organe de fixation (83) destiné à coopérer avec un premier élément de fixation (70) complémentaire porté par le mât (40) pour permettre la fixation amovible du dispositif support (8) sur le mât (40), **caractérisé en ce que** la base (1) comporte un deuxième élément de fixation (12) complémentaire permettant la fixation amovible du dispositif support (8) sur la base (1).

2. Appareil selon la revendication 1, **caractérisé en ce que** la base (1) est disposée de manière amovible sur un socle (4) supportant le mât (40).

3. Appareil selon la revendication 2, **caractérisé en ce que** la base (1) comporte une poignée de préhension (11) pour son transport.

4. Appareil selon l'une quelconque des revendications 1 à 3, **caractérisé en ce que** l'organe de fixation est une patte de fixation (83) et **en ce que** les éléments de fixation complémentaires sont des orifices (70, 12) destinés à recevoir la patte de fixation (83).

5. Appareil selon la revendication 4, **caractérisé en ce que** la patte de fixation (83) s'insère dans l'orifice (70, 12) par un déplacement sensiblement vertical de haut en bas.

6. Appareil selon l'une quelconque des revendications 2 à 4, **caractérisé en ce que** le premier élément de fixation (70) complémentaire est porté par un bras (7) qui s'étend transversalement au mât.

7. Appareil selon la revendication 6, **caractérisé en ce que** le premier élément de fixation (70) complémentaire permet la fixation du dispositif support (8) à une extrémité libre du bras (7), l'autre extrémité du bras (7) étant fixée au mât (40).

8. Appareil selon l'une quelconque des revendications 1 à 7, **caractérisé en ce que** le deuxième élément de fixation (12) complémentaire est ménagé à proximité de l'extrémité supérieure de la base (1), de préférence en bordure d'une surface supérieure de la base (1).

9. Appareil selon l'une quelconque des revendications 1 à 8, **caractérisé en ce que** l'outil (3) est un fer à repasser.

10. Appareil selon l'une quelconque des revendications 1 à 9, **caractérisé en ce que** le dispositif support (8) comporte un corps en matière plastique présentant une surface munie de patins (81) thermiquement isolants contre lesquels l'outil (3) est destiné à reposer.

11. Appareil de repassage à la vapeur selon l'une quelconque des revendications 1 à 10, **caractérisé en ce que** l'élément de maintien est une planche de repassage (5).

12. Appareil selon la revendication 11, **caractérisé en ce que** la planche de repassage (5) est montée pivotante sur le mât (40) au moyen d'un dispositif d'articulation (6) permettant d'immobiliser la planche de repassage (5) selon différentes inclinaisons.

13. Appareil selon la revendication 12, **caractérisé en ce qu'**il comporte un dispositif accroche cintre (9) disposé à une extrémité supérieure de la planche de repassage (5) lorsque la planche de repassage occupe une position verticale et **en ce que** le dispositif accroche cintre (9) comporte un troisième élément de fixation (90) complémentaire permettant la fixation amovible du dispositif support (8) lorsque la planche de repassage (5) occupe une position horizontale.

14. Appareil de repassage à la vapeur selon l'une quelconque des revendications 1 à 13, **caractérisé en ce qu'**il comporte deux mâts (40) parallèles qui supportent la planche de repassage (5).

15. Appareil selon la revendication 14, **caractérisé en ce que** le premier élément de fixation (70) permet la fixation du dispositif support (8) dans une position dans laquelle le plan passant par les deux mâts (40) constitue un plan de symétrie du dispositif support (8).

## Patentansprüche

1. Einrichtung zur Behandlung von Wäsche mit Dampf, umfassend eine Basis (1), die einen Wassertank (10) umschließt und durch eine Leitung (2) mit einem Werkzeug (3) zum Bügeln und/oder Glätten verbunden ist, das mindestens ein Loch (30A) für die Ausgabe von Dampf umfasst, mindestens einen Mast (40), der ein Halteelement (5) trägt, auf dem ein Kleidungsstück aufgehängt und/oder aufgelegt werden kann, um seine Behandlung mit Hilfe des Werkzeugs (3) zu ermöglichen, und eine Tragvorrichtung (8) zum stabilen Platzieren des Werkzeugs (3) während inaktiver Bügel- und/oder Glättphasen, wobei die Tragvorrichtung (8) ein Befestigungsorgan (83) umfasst, das dazu bestimmt ist, mit einem ersten komplementären Befestigungselement (70) zusammenzuarbeiten, das von dem Mast (40) getragen wird, um die entfernbare Befestigung der Tragvorrichtung (8) an dem Mast (40) zu ermöglichen, **dadurch gekennzeichnet, dass** die Basis (1) ein zweites komplementäres Befestigungselement (12) umfasst, das die entfernbare Befestigung der Tragvorrichtung (8) an der Basis (1) ermöglicht.

2. Einrichtung nach Anspruch 1, **dadurch gekennzeichnet, dass** die Basis (1) entfernbar auf einem Sockel (4) angeordnet ist, der den Mast (40) trägt.

3. Einrichtung nach Anspruch 2, **dadurch gekennzeichnet, dass** die Basis (1) einen Haltegriff (11) für ihren Transport umfasst.

4. Einrichtung nach einem der Ansprüche 1 bis 3, **dadurch gekennzeichnet, dass** das Befestigungsorgan eine Befestigungsklaue (83) ist, und dadurch, dass die komplementären Befestigungselemente Öffnungen (70, 12) sind, die zur Aufnahme der Befestigungsklaue (83) bestimmt sind.

5. Einrichtung nach Anspruch 4, **dadurch gekennzeichnet, dass** die Befestigungsklaue (83) durch eine im Wesentlichen vertikale Bewegung von oben nach unten in die Öffnung (70, 12) eingeführt wird.

6. Einrichtung nach einem der Ansprüche 2 bis 4, **dadurch gekennzeichnet, dass** das erste komplementäre Befestigungselement (70) von einem Arm (7) getragen wird, der sich quer zu dem Mast erstreckt.

7. Einrichtung nach Anspruch 6, **dadurch gekennzeichnet, dass** das erste komplementäre Befestigungselement (70) die Befestigung der Tragvorrichtung (8) an einem freien Ende des Arms (7) ermöglicht, wobei das andere Ende des Arms (7) an dem Mast (40) befestigt ist.

8. Einrichtung nach einem der Ansprüche 1 bis 7, **dadurch gekennzeichnet, dass** das zweite komplementäre Befestigungselement (12) nahe dem oberen Ende der Basis (1), vorzugsweise am Rand einer oberen Oberfläche der Basis (1), eingerichtet ist.

9. Einrichtung nach einem der Ansprüche 1 bis 8, **dadurch gekennzeichnet, dass** das Werkzeug (3) ein Bügeleisen ist.

10. Einrichtung nach einem der Ansprüche 1 bis 9, **dadurch gekennzeichnet, dass** die Tragvorrichtung (8) einen Kunststoffkörper umfasst, der eine Oberfläche aufweist, die mit wärmeisolierenden Polstern (81) versehen ist, gegen die das Werkzeug (3) dazu bestimmt ist anzuliegen.

11. Einrichtung zum Dampfbügeln nach einem der Ansprüche 1 bis 10, **dadurch gekennzeichnet, dass** das Halteelement ein Bügelbrett (5) ist.

12. Einrichtung nach Anspruch 11, **dadurch gekennzeichnet, dass** das Bügelbrett (5) mittels einer Gelenkvorrichtung (6) schwenkbar an dem Mast (40) angebracht ist, die es ermöglicht, das Bügelbrett (5) gemäß verschiedener Neigungen zu immobilisieren.

13. Einrichtung nach Anspruch 12, **dadurch gekennzeichnet, dass** sie eine Kleiderbügelaufhängvorrichtung (9) umfasst, die an einem oberen Ende des Bügelbretts (5) angeordnet ist, wenn das Bügelbrett eine vertikale Position einnimmt, und dadurch, dass die Kleiderbügelaufhängvorrichtung (9) ein drittes komplementäres Befestigungselement (90) umfasst, das die entfernbare Befestigung der Tragvorrichtung (8) ermöglicht, wenn das Bügelbrett (5) eine horizontale Position einnimmt.

14. Einrichtung zum Dampfbügeln nach einem der Ansprüche 1 bis 13, **dadurch gekennzeichnet, dass** sie zwei parallele Masten (40) umfasst, die das Bügelbrett (5) tragen.

15. Einrichtung nach Anspruch 14, **dadurch gekennzeichnet, dass** das erste Befestigungselement (70) die Befestigung der Tragvorrichtung (8) in einer Position ermöglicht, in der die durch die beiden Masten (40) verlaufende Ebene eine Symmetrieebene der Tragvorrichtung (8) darstellt.

## Claims

1. Apparatus for steam treatment of laundry, comprising a base (1) containing a water tank (10) which is connected by a conduit (2) to an ironing and/or smoothing tool (3) comprising at least one hole (30A) for the emission of steam, at least one pole (40) which supports a holding element (5) on which a garment can be hung and/or supported in order to allow it to be treated using the tool (3), and a support device (8) on which the tool (3) can be placed in a stable manner during inactive ironing and/or smoothing phases, the support device (8) comprising an attachment member (83) designed to cooperate with a first complementary attachment element (70) supported by the pole (40) in order to allow the support device (8) to be removably attached to the pole (40), **characterised in that** the base (1) comprises a second complementary attachment element (12) allowing the support device (8) to be removably attached to the base (1).

2. Apparatus according to claim 1, **characterised in that** the base (1) is removably arranged on a stand (4) supporting the pole (40).

3. Apparatus according to claim 2, **characterised in that** the base (1) comprises a gripping handle (11) for transporting said base.

4. Apparatus according to any of claims 1 to 3, **characterised in that** the attachment member is a bracket (83) and **in that** the complementary attachment elements are orifices (70, 12) designed to receive the bracket (83).

5. Apparatus according to claim 4, **characterised in that** the bracket (83) is inserted into the orifice (70, 12) by a substantially vertical movement from top to bottom.

6. Apparatus according to any of claims 2 to 4, **characterised in that** the first complementary attachment element (70) is supported by an arm (7) which extends transversally to the pole.

7. Apparatus according to claim 6, **characterised in that** the first complementary attachment element (70) allows the support device (8) to be attached to a free end of the arm (7), the other end of the arm (7) being attached to the pole (40).

8. Apparatus according to any of claims 1 to 7, **characterised in that** the second complementary attachment element (12) is provided close to the upper end of the base (1), preferably at the edge of an upper surface of the base (1).

9. Apparatus according to any of claims 1 to 8, **characterised in that** the tool (3) is an iron.

10. Apparatus according to any of claims 1 to 9, **characterised in that** the support device (8) comprises a body made of plastic material and having a surface equipped with thermally insulating pads (81) against which the tool (3) is designed to rest.

11. Steam-ironing apparatus according to any of claims 1 to 10, **characterised in that** the holding element is an ironing board (5).

12. Apparatus according to claim 11, **characterised in that** the ironing board (5) is mounted pivotally to the pole (40) by means of a hinge device (6) allowing the ironing board (5) to be immobilised in various tilted positions.

13. Apparatus according to claim 12, **characterised in that** it comprises a hanger-hanging device (9) arranged at an upper end of the ironing board (5) when the ironing board is in a vertical position and **in that** the hanger-hanging device (9) comprises a third complementary attachment element (90) allowing the support device (8) to be removably attached when the ironing board (5) is in a horizontal position.

14. Apparatus according to any of claims 1 to 13, **characterised in that** it comprises two parallel poles (40) which support the ironing board (5).

15. Apparatus according to claim 14, **characterised in that** the first attachment element (70) allows the support device (8) to be attached in a position in which the plane passing through the two poles (40) constitutes a plane of symmetry of the support device (8).
